# EUROPÄISCHE PATENTSCHRIFT

(11) **EP 1 353 765 B1**
(45) Veröffentlichungstag und Bekanntmachung des Hinweises auf die Patenterteilung: **03.11.2004**
(21) Anmeldenummer: 01997366.8
(22) Anmeldetag: 22.11.2001
(51) Int. Cl.: B08B 9/045, E03F 9/00, E21B 10/26, E21B 37/02

(54) **BOHRKOPF**
DRILLING HEAD
TETE D'ALESAGE

(30) Priorität: 22.11.2000 DE 10057877
(43) Veröffentlichungstag der Anmeldung: 22.10.2003
(73) Patentinhaber: Lüth, Ute Petra, 63667 Nidda (DE)
(72) Erfinder: Lüken, Gisela, 26122 Oldenburg (DE)
(74) Vertreter: Fuchs Mehler Weiss & Fritzsche
(86) Internationale Anmeldenummer: PCT/EP2001/013612
(87) Internationale Veröffentlichungsnummer: WO 2002/042014

(56) Entgegenhaltungen:
- WO-A-98/46374
- DE-A- 1 634 487
- DE-A- 2 806 725
- DE-A- 4 318 759
- DE-C- 89 038
- FR-A- 357 403
- NL-A- 6 804 149
- NL-C- 29 183
- US-A- 1 296 078
- US-A- 4 570 723

## Beschreibung

Die Erfindung betrifft einen Bohrkopf, insbesondere zum Einführen in Rohrleitungen, mit einem hinteren Anschußstück und einem vorderen durchmessergrößeren Schneidkörper, der sich in Vortriebsrichtung erstreckende Schneidrippen aufweist, wobei die Schneidrippen konvex gewölbt sind und an ihrem radialen Ende in Umfangsrichtung beidseitig jeweils eine Schneidkante aufweisen.

Derartige Bohrköpfe werden beispielsweise zum Aufbohren von Ablagerungen in Rohrleitungen verwendet. Hierzu werden die Bohrköpfe von einer Spirale, einer Welle oder alternativ einem spülungsangetriebenen Bohrmotor in Drehung versetzt und in axialer Richtung vorgeschoben.

Ein derartiger Bohrkopf ist aus der DE 2806725 C2 bekannt. Der bekannte Bohrkopf besitzt im Grundkörper des Schneidkörpers eingearbeitete Kreuzschlitze, in die jeweils zwei Flügel aufweisende Bohrblätter eingesetzt sind. Nachteilig wirkt sich die langgestreckte Form aus, die nur eine beschränkte Kurvengängigkeit ermöglicht. Darüber hinaus erfährt der Bohrkopf eine nur geringe Führung über die parallel zur Vortriebsrichtung verlaufenden Kanten der vier Bohrblätter, so daß es bei starken Verkrustungen zu einem Festhalten des Bohrkopfes und bei hohen Vortriebskräften zu Beschädigungen der Rohrinnenwand kommen kann.

Die DE-PS 940460 offenbart ein Verfahren und eine Vorrichtung zum Reinigen gerader Rohrstücke von Wasserrohrleitungen mit einem von einer starren Stange getragenen Schaber, der in die Rohrleitung eingeführt und ständig unter Drehung bei entgegenströmenden Wasser vorgeschoben wird. Aufgrund der starren Vorschubstange ist der bekannte Schaber nicht kurvengängig. Weiterhin nachteilig ist die geringe Führung des Schaberkopfes über ein Schaberblatt, welches beidseitig über den Umfang des Schaberkörpers hervorragt und stets an zwei Berühungspunkten an der Rohrwandung anliegt.

Einen weiteren Stnd der Technik bildet die FR 2 303 650 A1, in der ein Spiralbohrer mit einem kugelförmigen Kopf und einem Schaft beschrieben ist, wobei der kugelförmige Kopf sowohl Schneidkanten als auch eine Zentrierungsspitze aufweist. Der geschützte Spiralbohrer weist jedoch den Nachteil einer langgestreckten, unflexiblen Form auf, so daß ein rohrschonender Einsatz bei gebogenen Bohrleitungen nicht möglich ist.

Den nächsten Stand der Technik offenbart die US 1,296,078 A, in der ein Meißel für Festgestein mit einer auswechselbaren Schneide und einem Anschlußstück an eine Bohrstange beansprucht ist. Hierbei umfaßt das hintere Anschlußstück eine zungenförmige Ausnehmung und die auswechselbare Schneide einen komplementär ausgebildeten Vorsprung, wobei die Ausnehmung und der Vorsprung in Richtung der Längsachse des Meißels geneigt sind und sich dabei verjüngen. Dadurch wird erreicht, daß beim Bohrvorgang die Schneide in Richtung der Verjüngung gedrückt und somit fixiert wird. Zum Lösen der Schneide kann beispielsweise mit einem Hammer auf die Schneide entgegen der Verjüngungsrichtung geschlagen werden, so daß sich die Schneide löst und ausgewechselt werden kann.

In den Figuren 1 bis 7 der vorstehend genannten Druckschrift ist ein Bohrkopf dargestellt, der ebenfalls ein hinteres Anschlußstück und einen vorderen durchmessergrößeren Schneidkörper aufweist, wie am besten der Figur 7 zu entnehmen ist. Der Schneidkörper besitzt sich in Vortriebsrichtung erstreckende Schneidrippen, die, wenn auch nur geringfügig, konvex ausgebildet sind. Darüber hinaus wird eine Hinterschneidung der Schneidkanten an ihrem radialen Ende offenbart. Der vorstehend beschriebene Bohrkopf ist jedoch ebenfalls nicht für eine rohrwandschonende Reinigung, insbesondere gebogener Rohrleitungen, geeignet,

Es ist daher die Aufgabe der vorliegenden Erfindung einen Bohrkopf bereitzustellen, der einen optimierten Schneidfortschritt bei einer möglichst schonenden Bearbeitung der Rohrinnenwand auch gebogener Rohrleitungen ermöglicht.

Diese Aufgabe wird mit einem Bohrkopf gelöst, bei dem der Schneidkörper eine kegelförmige Bohrkopfspitze aufweist, die von in einer Längsachse Y zurückversetzt liegenden hinterschnittenen Spitzen der Schneidrippen umgeben ist. Aufgrund der konvex gerundeten Schneidrippen wird die Rohrwandung deutliche geringer belastet als bei bestehenden Systemen, da sich der Bohrkopf bei erhöhten Vortriebskräften, verursacht z.B. durch Abwinklungen der Rohrleitung und/oder den Rohrdurchmesser verkleinernde Ablagerungen, selbständig positionieren kann und mit einer Pendelkopf-Bewegung, fixiert durch die kegelförmige Bohrkopfspitze, in Vortriebsrichtung bewegt. Eine erhöhte Flächenpressung durch Verkanten des Bohrkopfes an der Rohrinnenwand wird dadurch vermieden. Die beidseitig der Schneidrippen befindlichen Schneidkanten ermöglichen einen effektiven Einsatz unabängig vom Drehsinn. Die Hinterschneidung der Schneidkanten ermöglicht ein Lösen auch fester Ablagerungen, da die Ablagerungen auf Zug beansprucht werden. Die Zugfestigkeit, insbesondere mineralische Ablagerungen, liegt ein Vielfaches unter der Druck- oder Scherfestigkeit.

Aufgrund der vorstehend beschriebenen Ausgestaltung des Bohrkopfes beginnt sich der Bohrkopf bei wachsender Andruckkraft zu einer Seite zu neigen, wodurch die Spitzen der Schneidrippen mit der Ablagerung in Eingriff kommen und diese entfernen. Darüber hinaus schneiden aufgrund der kegelförmigen Ausgestaltung der Bohrkopfspitze die hinterschnittenen Spitzen der Schneidrippen invertiert und verringern somit die Gefahr von Rohrbeschädigungen.

Vorteilhafterweise weist der Bohrkopf in Vortriebsrichtung spitz zulaufende Schneidrippen auf.

In einer bevorzugten Ausführungsform weist der Schneidkörper eine kegelförmige Bohrkopfspitze auf. Die kegelförmige Bohrkopfspitze kann dabei gegenüber den Spitzen der Schneidrippen vorstehen. Dieses hat den Vorteil, daß der Bohrkopf bei Auftreffen auf eine Ablagerung über die kegelförmige Bohrkopfspitze fixiert ist. Eine günstige Geometrie der kegelförmigen Bohrkopfspitze wird bei einem Flankenwinkel von 40-50°, insbesondere von 45°, erreicht.

Vorteilhafterweise sind die Schneidrippen in Umfangsrichtung äquidistant angeordnet. Hierdurch wird ein gleichmäßiger Lauf auch bei hohen Drehzahlen erzielt.

In einer günstigen Ausführungsform ist zwischen den Schneidrippen jeweils eine im Querschnitt runde Ausnehmung angeordnet. Diese Querschnittsgeometrie der Ausnehmung stellt eine Möglichkeit dar, die Schneidrippen mit einer Hinterschneidung auszugestalten.

Bei einer bevorzugten Ausführungsform sind das Anschlußstück und der Schneidkörper einstückig ausgebildet. Die massive Ausführungsform des Bohrkopfes reduziert die Schwingung in den Schneidrippen und erhöht die Lebensdauer.

In einer vorteilhaften Ausführungsform ist die Ausnehmung in den Schneidkörper gefräst. Dieses ermöglicht eine kostengünstige maschinelle Massenherstellung bei geringen Fertigungstoleranzen.

Vorteilhafterweise treffen sich die Achsen der Ausnehmungen in einem Schnittpunkt vor dem Bohrkopf. Die in Vortriebsrichtung zusammenlaufende Achsen der Ausnehmungen sorgen für einen günstigen Abtransport des Bohrkleins, wodurch der Bohrfortschritt erhöht und der Verschleiß des Bohrkopfes verringert wird.

In einer günstigen Ausführungsform ist die Gesamtlänge L des Bohrkopfes im Verhältnis zum Außendurchmesser D ≤ 1,2. Die kompakte Bauweise mit einem Außendurchmesser, der annähernd der Länge des Bohrkopfes entspricht, begünstigt die Kurvengängigkeit des Bohrkopfes.

Eine bevorzugte Ausführungsform weist im zylindrischen Anschlußstück in der Längsachse des Bohrkopfes eine T-förmige Ausnehmung auf. Zusätzlich können im Übergang vom zylindrischen Anschlußstück zum Schneidkörper zwei Bohrungen in radialer Richtung ausgebildet sein. Diese Ausgestaltungen dienen der Befestigung des Bohrkopfes an einer Spirale, einer Welle oder einem spülungsangetriebenen Bohrmotor.

Anhand eines Ausführungsbeispiels soll die Erfindung näher beschrieben werden. Es zeigen die:
- Figur 1: eine Seitenansicht des Bohrkopfes;
- Figur 2: eine Draufsicht des in Figur 1 dargestellten Bohrkopfes gegen die Vortriebsrichtung.

In Figur 1 ist der Bohrkopf in der Seitenansicht dargestellt. Der Bohrkopf 1 setzt sich aus dem Anschlußstück 2 und dem Schneidkörper 3 zusammen.

In dem Anschlußstück 2 befindet sich eine Aufnahme 10 zum Anbau des Bohrkopfes 1 an eine Spirale, Welle oder einen Bohrmotor (nicht dargestellt). Der angebaute Bohrkopf 1 kann anschließend mittels eines durch die Bohrung 11 geschobenen Bolzens, der nicht eingezeichnet ist, fixiert werden.

Das Anschlußstück 2 geht einstückig in den Schneidkörper 3 über, der insgesamt sechs Schneidrippen 4 aufweist, zwischen denen sich Ausnehmungen 8 befinden. Die Ausnehmungen 8 besitzen im Querschnitt eine runde Form. Aufgrund des rundlichen Querschnitts der Ausnehmungen 8 kommt es im radialen Bereich der Schneidrippen 4 zu einer Hinterschneidung 8a. Die Achsen 9 der Ausnehmungen 8 laufen in Richtung der Bohrkopfspitzen 7 aufeinander zu und treffen sich in einem in Vortriebsrichtung V vor der Spitze befindlichen nicht eingezeichneten Schnittpunkt.

Die Schneidrippen 4 besitzen eine konvexe Form und geben dem Schneidkörper 3 eine kugelige Form. Außer der Kugelform sind auch ovale Formen möglich, was durch die Krümmung der Schneidrippen 4 bestimmt wird. Insgesamt besitzt der Bohrkopf durch die konvexe Ausführung der Schneidrippen einen größeren Durchmesser als das Anschlußstück.

Jede Schneidrippe 4 erstreckt sich in Längsrichtung des Bohrkopfes 1, d.h. in Vortriebsrichtung, und verjüngt sich sowohl in Richtung Anschlußstück 2 als auch in Richtung Bohrkopfspitze 7.

Die Bohrkopfspitze 7 ist von den in der Längsachse Y zurückversetzt liegenden Spitzen 6 der auslaufenden Schneidrippen 4 kronenförmig umgeben. In Figur 1 sind die unter dem Flankenwinkel α hinterschnittenen Spitzen 6 zu erkennen, die ein invertiertes Schneiden des Bohrkopfes 1 ermöglichen.

Anordnung, Form und Ausrichtung der Schneidkante 5 und Ausnehmungen 8 ermöglichen eine schonende Reinigung von Rohrinnenwänden, wobei das gelöste Material durch die Ausnehmungen 8 nach hinten abgeführt wird.

In der Fig. 2 ist der Bohrkopf 1 in Draufsicht dargestellt, so daß der runde Querschnitt der Ausnehmungen 8 und die Hinterschneidungen 8a der Schneidkanten 5 zu sehen ist.

### Bezugszeichenliste

- 1: Bohrkopf
- 2: Anschlußstück
- 3: Schneidkörper
- 4: Schneidrippen
- 5: Schneidkante
- 6: Spitze
- 7: Bohrkopfspitze
- 8: Ausnehmung
- 8a: Hinterschneidung
- 9: Achsen der Ausnehmung
- 10: Aufnahme
- 11: Bohrung

- D: Außendurchmesser
- L: Gesamtlänge
- V: Vortriebsrichtung
- Y: Längsachse
- α: Flankenwinkel

## Patentansprüche

1. Bohrkopf (1), insbesondere zum Einführen in Rohrleitungen, mit einem hinteren Anschlußstück (2) und einem vorderen durchmessergrößeren Schneidkörper (3), der sich in Vortriebsrichtung V erstreckende Schneidrippen (4) aufweist, wobei die Schneidrippen (4) konvex gewölbt sind und an ihrem radialen Ende in Umfangsrichtung beidseitig jeweils eine Schneidkante (5) aufweisen,
**dadurch gekennzeichnet,**
**daß** der Schneidkörper (3) eine kegelförmige Bohrkopfspitze (7) aufweist, die von in einer Längsachse Y zurückversetzt liegenden hinterschnittenen Spitzen (6) der Schneidrippen (4) umgeben ist.

2. Bohrkopf nach Anspruch 1, **dadurch gekennzeichnet, daß** die Schneidkante (5) mit einer Hinterschneidung (8a) versehen ist.

3. Bohrkopf nach Anspruch 1, **dadurch gekennzeichnet, daß** die Schneidrippen (4) in Vortriebsrichtung (V) spitz zulaufen.

4. Bohrkopf nach einem der Ansprüche 1 bis 3, **dadurch gekennzeichnet, daß** die kegelförmige Bohrkopfspitze (7) gegenüber den Spitzen (6) der Schneidrippen (4) vorsteht.

5. Bohrkopf nach einem der Ansprüche 1 bis 4, **dadurch gekennzeichnet, daß** die kegelförmige Bohrkopfspitze (7) einen Flankenwinkel (α) von 40°-50° aufweist.

6. Bohrkopf nach einem der Ansprüche 1 bis 5, **dadurch gekennzeichnet, daß** die Schneidrippen (4) in Umfangsrichtung äquidistant angeordnet sind.

7. Bohrkopf nach einem der Ansprüche 1 bis 6, **dadurch gekennzeichnet, daß** zwischen den Schneidrippen (4) jeweils eine im Querschnitt runde Ausnehmung (8) angeordnet ist.

8. Bohrkopf nach einem der Ansprüche 1 bis 7, **dadurch gekennzeichnet, daß** das Anschlußstück (2) und der Schneidkörper (3) einstückig ausgebildet sind.

9. Bohrkopf nach Anspruch 7 oder 8, **dadurch gekennzeichnet, daß** die Ausnehmung (8) gefräst ist.

10. Bohrkopf nach einem der Ansprüche 7 bis 9, **dadurch gekennzeichnet, daß** sich die Achsen (9) der Ausnehmungen (8) in einem Schnittpunkt vor dem Bohrkopf (1) treffen.

11. Bohrkopf nach einem der Ansprüche 1 bis 10, **dadurch gekennzeichnet, daß** eine Gesamtlänge L des Bohrkopfes (1) im Verhältnis zum Außendurchmesser D ≤ 1,2 ausgebildet ist.

12. Bohrkopf nach einem der Ansprüche 1 bis 11, **dadurch gekennzeichnet, daß** im Anschlußstück (2) in der Längsachse (Y) des Bohrkopfes (1) eine T-förmige Aufnahme (10) ausgebildet ist.

13. Bohrkopf nach einem der Ansprüche 1 bis 12, **dadurch gekennzeichnet, daß** im Übergang vom zylindrischen Anschlußstück (2) zum Schneidkörper (3) zwei Bohrungen (11) in radialer Richtung ausgebildet sind.

## Claims

1. Drilling head (1), in particular for introducing into pipelines, with a rear connection piece (2) and a front cutting body (3) which has a greater diameter and comprises cutting ribs (4) extending in the advance direction V, wherein the cutting ribs (4) are arched in convex fashion and in each case comprise a cutting edge (5) on both sides at their radial end in the circumferential direction,
**characterised in**
**that** the cutting body (3) comprises a conical drilling head point (7) which is surrounded by undercut points (6), set back in a longitudinal plane Y, of the cutting ribs (4).

2. Drilling head according to Claim 1, **characterised in that** the cutting edge (5) is provided with an undercut (8a).

3. Drilling head according to Claim 1, **characterised in that** the cutting ribs (4) taper in the advance direction (V).

4. Drilling head according to any one of Claims 1 to 3, **characterised in that** the conical drilling head point (7) protrudes with respect to the points (6) of the cutting ribs (4).

5. Drilling head according to any one of Claims 1 to 4, **characterised in that** the conical drilling head point (7) has a flank angle (α) of 40°-50°.

6. Drilling head according to any one of Claims 1 to 5, **characterised in that** the cutting ribs (4) are disposed equidistantly in the circumferential direction.

7. Drilling head according to any one of Claims 1 to 6, **characterised in that** a respective recess (8) with a round cross section is disposed between the cutting ribs (4).

8. Drilling head according to any one of Claims 1 to 7, **characterised in that** the connection piece (2) and the cutting body (3) are formed in one piece.

9. Drilling head according to Claim 7 or 8, **characterised in that** the recess (8) is milled.

10. Drilling head according to any one of Claims 7 to 9, **characterised in that** the axes (9) of the recesses (8) meet at a point of intersection in front of the drilling head (1).

11. Drilling head according to any one of Claims 1 to 10, **characterised in that** the ratio of the total length L of the drilling head (1) to the outside diameter D is ≤ 1.2.

12. Drilling head according to any one of Claims 1 to 11, **characterised in that** a T-shaped receptacle (10) is formed in the connection piece (2) along the longitudinal axis (Y) of the drilling head (1).

13. Drilling head according to any one of Claims 1 to 12, **characterised in that** two bores (11) are formed in the radial direction at the transition from the cylindrical connection piece (2) to the cutting body (3).

## Revendications

1. Tête d'alésage (1) destinée tout particulièrement à être introduite dans des canalisations, dotée d'une pièce de raccordement arrière (2) et d'un organe de coupe (3) avant d'un diamètre supérieur, lequel présente des ailettes de coupe (4) s'étirant dans la direction d'avancement V, moyennant quoi les ailettes de coupe (4) sont courbées de manière convexe et présentent au niveau de leur extrémité radiale, dans la direction de la circonférence, une arête de coupe (5) sur chacun des deux côtés,
**caractérisée en ce que**
l'organe de coupe (3) présente une pointe de tête d'alésage (7) conique, laquelle est entourée des pointes (6) contre-dépouillées des ailettes de coupe (4) situées en position ramenée vers l'arrière dans un axe longitudinal Y.

2. Tête d'alésage selon la revendication 1, **caractérisée en ce que** l'arête de coupe (5) est dotée d'une contre-dépouille (8a).

3. Tête d'alésage selon la revendication 1, **caractérisée en ce que** les ailettes de coupe (4) sont effilées dans la direction d'avancement (V).

4. Tête d'alésage selon l'une des revendications 1 à 3, **caractérisée en ce que** la pointe conique de la tête d'alésage (7) fait saillie par rapport aux pointes des ailettes de coupe (4).

5. Tête d'alésage selon l'une des revendications 1 à 4, **caractérisée en ce que** la pointe conique de la tête d'alésage (7) présente un angle d'engrenage (α) de 40°-50°.

6. Tête d'alésage selon l'une des revendications 1 à 5, **caractérisée en ce que** les ailettes de coupe (4) sont agencées de manière être équidistantes dans la direction circonférentielle.

7. Tête d'alésage selon l'une des revendications 1 à 6, **caractérisée en ce qu'**un creux rond en coupe transversale (8) est agencé entre les ailettes de coupe (4), respectivement.

8. Tête d'alésage selon l'une des revendications 1 à 7, **caractérisée en ce que** la pièce de raccordement (2) et le corps de coupe (3) sont formés en une seule pièce.

9. Tête d'alésage selon la revendication 7 ou 8, **caractérisée en ce que** le creux (8) est fraisé.

10. Tête d'alésage selon l'une des revendications 7 à 9, caractérisée en que les axes (9) des creux (8) se croisent en un point d'intersection devant la tête d'alésage (1).

11. Tête d'alésage selon l'une des revendications 1 à 10, **caractérisée en ce qu'**une longueur totale L de la tête d'alésage (1) est formée proportionnellement au diamètre externe D ≤ 1,2.

12. Tête d'alésage selon l'une des revendications 1 à 11, **caractérisée en ce qu'**un logement en forme de T (10) est formé dans la pièce de raccordement (2) dans l'axe longitudinal (Y) de la tête d'alésage (1).

13. Tête d'alésage selon l'une des revendications 1 à 12, **caractérisée en ce que** deux alésages (11) sont formés dans la direction radiale au niveau de la jonction de la pièce de raccordement cylindrique (2) avec le corps de coupe (3).
